# EUROPÄISCHE PATENTSCHRIFT

(11) **EP 1 158 466 B1**
(45) Veröffentlichungstag und Bekanntmachung des Hinweises auf die Patenterteilung: **07.03.2012**
(21) Anmeldenummer: 01111632.4
(22) Anmeldetag: 14.05.2001
(51) Int. Cl.: G07C 9/00

(54) **Verfahren zum Auslösen eines Vorgangs innerhalb eines Gebäudes**
Method for triggering a process within a building
Procédé pour déclencher un processus dans un bâtiment

(30) Priorität: 25.05.2000 EP 00810454
(43) Veröffentlichungstag der Anmeldung: 28.11.2001
(73) Patentinhaber: Inventio AG, 6052 Hergiswil (CH)
(72) Erfinder: Schuster, Kilian, El.-Ing. ETH, 6275 Ballwil (CH); Friedli, Paul, Dr.sc.tech., 5453 Remetschwil (CH)

(56) Entgegenhaltungen:
- EP-A- 0 924 657
- GB-A- 2 104 696
- US-A- 4 023 139
- US-A- 4 880 237
- US-A- 5 768 379

## Beschreibung

Die Erfindung betrifft ein Verfahren zum Auslösen eines Vorgangs innerhalb eines Gebäudes.

Moderne Gebäude, insbesondere komplexere Gebäude, weisen mittlerweile eine umfassende Infrastruktur auf, wie zum Beispiel Türen im Eingangsbereich und gegebenenfalls auf den jeweiligen Stockwerken mit elektronischer Zugangskontrolle, Drehkreuze mit elektronischer Zugangskontrolle und Aufzugsanlagen, die ebenfalls mit einer Zugangsüberwachung ausgestattet sind.

Benötigt in diesem Gebäude eine Person plötzlich dringend ärztliche Hilfe, so müssen eine Reihe von Vorgängen durchgeführt werden, ohne dass es dabei zu Pannen kommen darf. Erstens muss die Person, die Hilfe benötigt, einer weiteren Person zu verstehen geben, dass sie Hilfe und in welchem Umfang sie Hilfe benötigt. Diese weitere Person muss dann den Notarzt informieren und dafür sorgen, dass das Gebäudepersonal über den Notarztbesuch Bescheid weiss, den Notarzt empfängt, durch die Sicherheitsbarrieren im Gebäude schleust, den Notarzt zu dem entsprechenden Stockwerk und in den entsprechenden Raum im Gebäude führt, wo sich die hilfsbedürftige Person befindet. Dabei muss das Gebäudepersonal umfassend und richtig informiert sowie instruiert sein. Eine versehentliche Falschinformation kann fatale Folgen haben. Zudem muss der Notarzt schnellstmöglich zur hilfsbedürftigen Person gelangen können. Dies verlangt einen hohen administrativen Aufwand und das Personal muss umfassend geschult sein.

Ein weiterer Fall kann sein, dass von einer im Gebäude arbeitenden Person oder einem Bewohner des Gebäudes eine Bestellung aufgegeben wird. Diese Person oder der Bewohner kann jedoch aus welchen Gründen auch immer die bestellte Ware oder Dienstleistung nicht selbst entgegennehmen. Die Person oder der Bewohner müssen deshalb aktiv dafür Sorge tragen, dass die bestellte Ware oder Dienstleistung auch in Empfang genommen werden kann. Dies kann in der Regel dadurch erfolgen, dass die Person oder der Bewohner eine weitere Person instruieren, die diese Aufgabe dann für sie übernimmt. Ist eine solche Person nicht verfügbar oder kommt es zu einem Missverständnis, so ist die bestellte Ware oder Dienstleistung nicht empfangbar, was wiederum entsprechende Folgen haben kann.

Für den Fall, dass ein Gebäudereinigungsdienst zu bestimmten Zeiten bestimmte Teile des Gebäudes zu reinigen und zu pflegen hat, muss man dem Reinigungspersonal entsprechende Zutrittsrechte verschaffen. Dies geschieht in der Regel dadurch, dass dem Reinigungspersonal ein oder mehrere mechanische Schlüssel ausgehändigt werden, die für bestimmte Türen sperren. Dabei wird nicht gewährleistet, dass die Person, die im Besitz dieses Schlüssels ist auch zum Reinigungspersonal gehört. Weiterhin besteht das Problem, dass bei Verlust des Schlüssels ein erheblicher Schaden entstehen kann. Missbrauch ist hier nicht auszuschliessen.

Für den Fall, dass ein Gebäudebewohner mehrere Besucher erwartet, muss er jedem einzelnen Besucher, der sich am Empfang meldet, Zugang zum Gebäude verschaffen und gegebenenfalls jedes Mal erneut eine Wgbeschreibung, wo er im Gebäude aufzufinden ist, liefern. Dies kann unter Umständen recht mühselig sein.

Wird im Gebäude oder in einer Wohnung des Gebäudes ein einmaliger oder selten wiederkehrender Service durchgeführt, so ist eine Zugangsberechtigung für das Servicepersonal nur mit hohem administativen Aufwand bewerkstelligbar. Entweder muss eine Person das Servicepersonal begleiten, oder es muss ein mechanischer Schlüssel für das Servicepersonal zur Verfügung gestellt werden, was einen gewissen Vertrauensvorschuss verlangt und die Gefahr des Missbrauchs erhöht.

Die Schrift EP0924657A offenbart eine Vorrichtung zum automatischen Verifizieren der Identität einer Person, die einen Fernzugang zu einem geschützten Gegenstand sucht. Die Vorrichtung umfasst eine persönliche Identifizierungseinrichtung mit einem Sensor zum Lesen biometrischer Daten um diese Person zu identifizieren. Die Vorrichtung umfasst eine Speichereinrichtung zum Speichern biometrischer Referenzdaten zur Identifikation einer Person, die autorisiert ist, Zugang zum geschützten Gegenstand zu haben. Die Vorrichtung umfasst eine Korrelationseinrichtung zum Vergleichen der gespeicherten biometrischen Referenzdaten mit den biometrischen Daten der Person, die einen Zugang sucht, und zum Bestimmen, ob sie übereinstimmen. Die Vorrichtung umfasst und eine Einrichtung zum sicheren Übertragen der Identitätsbestätigung an eine Zugangssteuerungseinrichtung über ein Kommunikationsnetzwerk, wobei die Zugangssteuerungseinrichtung beim Erhalt der Identitätsbestätigung einen Zugang zum geschützten Gegenstand bereitstellt.

Eine Aufgabe der Erfindung ist es daher, ein Verfahren zum Auslösen eines Vorgangs innerhalb eines Gebäudes anzugeben, bei dem auf sichere Art und Weise, automatisch und fehlerfrei einer berechtigten Person bestimmte Komponenten der Infrastruktur des Gebäudes zur Verfügung gestellt werden.

Die Aufgabe wird durch ein Verfahren zum Auslösen eines Vergangs innerhalb eines Gebäudes mit den im Patentanspruch 1 angegebenen Merkmalen gelöst.

Vorteilhafte Weiterbildungen der Erfindung ergeben sich aus den in den abhängigen Patentansprüchen angegebenen Merkmalen.

Beim erfindungsgemässen Verfahren zum Auslösen eines Vorgangs innerhalb eines Gebäudes wird durch ein bestimmtes Ereignis ein virtueller Schlüssel generiert. Der virtuelle Schlüssel wird anschliessend an eine Person übermittelt. Wenn sich die berechtigte Person durch den Schlüssel identifiziert, wird im Gebäude der Vorgang ausgelöst.

Vorteilhafterweise wird dem Schlüssel mittels eines Verschlüsselungsverfahrens ein bestimmter Code zugewiesen.

Weiterhin ist es von Vorteil dem Schlüssel eine Signatur beizufügen, mit der sich der Empfänger des Schlüssels gegenüber Dritten als nutzungsberechtigte Person ausweisen kann.

Die Art des Vorgangs wird von der Art des Ereignisses abhängig gemacht wird.

Vorteilhafterweise steuert der Vorgang einen in einem Gebäude befindlichen Aufzug.

Von der Art des Ereignisses wird abhängig gemacht wird, welcher Person der Schlüssel übermittelt wird.

Zudem kann geprüft werden, ob von der Person, der der Schlüssel übermittelt wird, bereits ein Schlüssel vorhanden ist und dieser gegebenenfalls modifiziert verwendet wird.

Ein weiterer Vorteil der Erfindung besteht darin, dass geprüft wird, welche Mittel der zu berechtigenden Person zur Verfügung stehen, um sich auszuweisen und davon ein geeignetes ausgewählt wird.

In einer weiteren Ausführungsform der Erfindung wird für den Fall, dass bereits ein Schlüssel existiert, geprüft, ob dieser den Sicherheitsanforderungen genügt und gegebenenfalls ein neuer oder ein ergänzter Schlüssel generiert.

Vorteilhafterweise identifiziert sich die Person beim Empfang des Schlüssels.

Die Erfindung wird im folgenden anhand einer Figur weiter erläutert.

Die Figur zeigt ein Ablaufdiagramm für das erfindungsgemässe Verfahren zum Auslösen eines Vorgangs innerhalb eines Gebäudes.

Auslösendes Element ist wie in der Figur gezeigt ein bestimmtes Ereignis. Das Ereignis kann dabei, wie oben bereits erwähnt, ein Notfallruf, eine Bestellung, ein Auftrag, beispielsweise für ein Reinigungsdienst, eine Einladung oder auch ein periodisch wiederkehrendes Ereignis, beispielsweise eine Zustandsüberwachung oder ein Service sein.

Von der Art des Ereignisses hängt es ab, welche Anforderungen an einen zu erzeugenden Schlüssel gestellt werden. Tritt im Gebäude beispielsweise ein Brandfall auf, so sind die Anforderungen an die Sicherheit des Schlüssels weniger hoch und die Anforderungen an die Verfügbarkeit des Schlüssels höher anzusetzen. Ist das auslösende Ereignis jedoch ein Auftrag zur Gebäudereinigung für einen Reinigungsdienst, so sind die Sicherheitsanforderungen für den auszugebenden Schlüssel deutlich höher anzusetzen. Das heisst, die Gefahr des Missbrauchs des Schlüssels muss in diesem Fall so gering wie möglich gehalten werden, wo hingegen im Brandfall der Gebäudezutritt unter allen Umständen gewährleistet sein muss. Daraus ergeben sich je nach Art des Ereignisses unterschiedliche Anforderungen an den auszugebenden Schlüssel.

Unter Schlüssel oder virtueller Schlüssel soll ein Code zu verstehen sein.

Durch das Ereignis wird zudem festgelegt, welche Person berechtigt werden soll. Ist beispielsweise das auslösende Ereignis ein Notfallruf, so muss durch dieses Ereignis der Notarzt gerufen werden, wohingegen, wenn das auslösende Ereignis eine persönliche Einladung eines Gebäudebewohners ist, der oder die Gäste einzuladen sind.

Ob zuerst die Anforderungen an den Schlüssel und dann die Person/Personen, die berechtigt werden sollen, festgelegt werden, hängt von den Randbedingungen des Systems ab.

Anschliessend ist festzustellen, ob von der zu berechtigenden Person Mittel vorhanden sind, die als Schlüssel dienen können. Dabei kommen als Mittel beispielsweise Kommunikationsmittel wie Telefonapparat, Mobilfunkgeräte, Pager oder PC in Frage.

Als Schlüssel kommt beispielsweise ein Geheimwort, eine Geheimzahl, ein Satz, ein Symbol oder ein Bild in Frage.

Nachdem die Anforderungen an den Schlüssel festgelegt wurden, die Person, die berechtigt werden soll, festgelegt ist und festgestellt wurde, ob von der zu berechtigten Person Mittel vorhanden sind, die als Schlüssel dienen können, wird geprüft, ob die Qualität eines gegebenenfalls vorhandenen Schlüssels den Anforderungen genügt. Ist dies nicht der Fall, so wird ein neuer Schlüssel erzeugt oder aber der vorhandene Schlüssel insoweit ergänzt, dass dadurch den Anforderungen an den Schlüssel Genüge getan ist.

Nachdem ein passender Schlüssel erzeugt wurde, wird dieser an die berechtigte Person übermittelt. Die Art der Übermittlung hängt von den Mitteln ab, die der berechtigten Person zur Verfügung stehen. Verfügt die berechtigte Person über ein Mobilfunktelefon, so kann die Übermittlung über eine Luftschnittstelle erfolgen. Muss der Schlüssel jedoch an ein Faxgerät übermittelt werden, so wird die Übermittlung in der Regel drahtgebunden erfolgen. Die Art der Übermittlung des Schlüssels hängt von den technischen Randbedingungen ab.

Falls erforderlich, kann bereits beim Empfang des Schlüssels eine Identifikation der berechtigten Person erfolgen. Dies kann beispielsweise durch biometrische Merkmale, wie die Stimme des Empfängers oder dessen Fingerabdruck erfolgen. Nachdem der Schlüssel empfangen und gegebenenfalls die benutzungsberechtigte Person sich identifiziert hat, wird der Schlüssel auf dem von der berechtigten Person zur Verfügung stehenden Kommunikationsmittel gespeichert. Dies ist jedoch nicht zwingend erforderlich. Vielmehr kann auch die benutzungsberechtigte Person sich den Schlüssel selbst merken.

Sobald die nutzungsberechtigte Person zum entsprechenden Gebäude gelangt, kommt der Schlüssel zur Anwendung. Je nach Schlüssel erfolgt die Benutzung, das heisst Anwendung des Schlüssels durch eine Eingabe der Geheimzahl, des Geheimworts oder dergleichen auf einer Tastatur, die Erfassung des Schlüssels in gesprochener Form durch ein Mikrofon am Gebäude oder der biometrischen Merkmale der nutzungsberechtigten Person durch einen entsprechenden am Gebäude angeordneten biometrischen Sensor.

Nach Eingabe des Schlüssels erfolgt eine Überprüfung des Schlüssels auf Gültigkeit. Wird der Schlüssel als ungültig erkannt, beispielsweise, wenn der Schlüssel lediglich für eine bestimmte Zeitdauer anwendbar ist, durch eine zu späte Anwendung, so erfolgt eine Abweisung. Die Person erhält keinen Zutritt zum Gebäude, der Vorgang wird nicht ausgelöst.

Wird der Schlüssel hingegen als gültig anerkannt, so erfolgt die Auslösung des Vorgangs, beispielsweise werden die Türen des Gebäudes geöffnet, der Aufzug bereitgestellt und die Aufzugstüren geöffnet, eventuell vorhandene Sicherheitsbarrieren werden freigeschaltet. Ein weiterer Vorgang kann die Übermittlung einer Nachricht an den Absender des Schlüssels sein. Zudem kann dem Benutzer des Schlüssels eine Weginformation mitgeteilt werden, wie er zu der Person gelangt, die den Schlüssel abgesendet hat. Auch eine Begrüssung der benutzungsberechtigten Person oder weitere Informationen, die für die benutzungsberechtigte Person hinterlegt wurden, können nunmehr wiedergegeben werden. Der ausgelöste Vorgang kann auch eine selbsttätige Fahrt des Aufzugs zum Zielstockwerk umfassen. Schliesslich kann der Vorgang auch eine Quittung der Ablieferung der Ware oder Dienstleistung sein.

Durch die Erfindung wird ein elektronischer Schlüssel zur Gewährung von Zutritt zu bestimmten Bereichen aufgrund äusserer Ereignisse, beispielsweise einer Bestellung per Mail, einer Anforderung von Hilfe, einer Detektion von Feuer und so weiter, automatisch erzeugt und ausgeliefert. Dies bedeutet, dass eine automatische Implikation von auslösendem Ereignis auf den Bedarf von Zutritt erfolgt und die dazu notwendigen Vorkehrungen (Bereitstellung und Versand des Schlüssels) getätigt werden. Beispielsweise hat die Anforderung eines Notarztes mittels eines Notsenders die Auslieferung eines Codes an den Arzt zur Folge. Der Arzt weist sich mit diesem gegenüber dem Zutrittskontrollsystem aus, um so ungehindert zum Patienten gelangen zu können.

Der elektronische Schlüssel kann beispielsweise in Form einer binär repräsentierten Zahl oder Zahlenfolge ausgeführt sein. Die relevanten Personen bei der Erzeugung des Schlüssels, bei der Verteilung und der Anwendung des Schlüssels sind der Auftragserteiler (zum Beispiel die zu besuchende Person), der Besucher sowie eine Verwaltungsstelle. Dabei sind verschiedene Formen und Methoden der Identifikation und der Authentifikation möglich, wie sie etwa durch die "Public Key Cryptography" zur Verfügung gestellt werden. Hierzu sei auf die Veröffentlichung von R.L. Rivest, A. Shamir, L. Adleman "A Method for Obtaining Digital Signatures and Public-key Cryptosystems", 1977 verwiesen. Darin wird ein Kodierverfahren beschrieben, bei dem ein Verschlüsselungsschlüssel öffentlich zugänglich ist, ohne dass der Entschlüsselungsschlüssel öffentlich zugänglich gemacht wird. Das Verfahren ist auch als RSA-Verfahren bekannt.

Bei einer einfachen Ausführung des Schlüssels kann der Schlüssel auch durch einen PIN-Code, einen Bezeichner, eine Telefonnummer oder ein Geheimwort sein. Ein höherer Schutz gegen Missbrauch kann dadurch erzielt werden, dass ein öffentlicher Schlüssel zur Authentifikation verwendet wird und entsprechende Verschlüsselungsverfahren zur Kommunikation verwendet werden. Dabei werden in einer ersten Phase auf einer Authentifikation basierende öffentliche Schlüssel verteilt. Sollen einem Benutzer Zutritt oder andere Rechte gewährt werden, so erhält dieser seine Rechte, dargestellt in Zahlenform und mittels der öffentlichen Schlüssel gesichert zugestellt. Bei der Anwendung der Rechte erfolgt die Entschlüsselung, welche sicherstellt, dass die proklamierten Rechte, wie zum Beispiel der Zutritt, von einer legitimierten Stelle vergeben wurden. Zudem kann ein Signaturverfahren beigefügt werden, welches einen entsprechenden Nachweis gegenüber Dritten ermöglicht.

Der Schlüssel kann unterschiedliche Informationen aufweisen. So ist es möglich, dass ein Teil des Schlüssels eine Signatur des Empfängers oder der Verwaltungsstelle ist. Ein weiterer Teil des Schlüssels kann das auslösende Ereignis selbst beschreiben. Es ist auch möglich, dem Schlüssel Informationen hinzuzufügen, die zum Beispiel die Zutrittsrechte beinhalten, das heisst, wer, wo und wann Zutritt haben soll. Zudem kann im Schlüssel vermerkt sein welcher Art das Recht sein soll. Schliesslich ist es auch möglich, im Schlüssel lediglich eine Referenz oder einen Pointer (Zeiger) abzuspeichern, der ein Verweis auf die Speicheradresse darstellt, unter der die Verwaltungsstelle die zusätzlichen Informationen abgelegt hat.

Je nach Anwendungsfall kann der Schlüssel an einer oder mehreren Stellen vollständig oder teilweise gespeichert sein. Wird der Schlüssel an mehreren Stellen vollständig gespeichert, so bedeutet dies eine hohe Redundanz und somit eine hohe Zutrittssicherheit, aber auch eine erhöhte Missbrauchsgefahr. Das Speichern des Schlüssels in vollständiger Form an mehreren Stellen kann beispielsweise für den Brandfall im Gebäude hilfreich sein.

Die im Schlüssel gespeicherten Informationen können an den gebäudeeigenen Empfänger, beispielsweise über eine Infrarotschnittstelle (IrDA) oder über eine Bluetooth-Funkschnittstelle eines Mobilfunktelefons, übertragen werden.

IrDA (Infrared Data Association) stellt einen Infrarotkommunikationsstandard dar. Damit können schnurlos Verbindungen mit einer Reichweite zwischen 0 bis 1 Meter und einer Datenübertragungsrate zwischen 9600 bis 16 Mbaud geschaffen werden.

Bluetooth ist für den Sprach- und Datenverkehr im Nahbereich mit Funkfrequenzen bei 2.4 GHz im ISM-Band vorgesehen. Die Reichweite liegt zwischen 10 cm und 10 m, kann aber durch eine Verstärkung der Sendeleistung bis auf 100 m erweitert werden.

Die Erzeugung und Verteilung des Schlüssels kann durch verschiedene Stellen, wie zum Beispiel einen Alarmauslöser, die Gebäudeverwaltungsstelle oder eine dritte Stelle erfolgen. Die Erzeugung des Schlüssels basiert automatisch auf einer Indikation, wie sie etwa durch eine Alarmauslösung gegeben ist.

Beim Empfang des Schlüssels können weitere Informationen und Anweisungen übermittelt werden, wie zum Beispiel eine Wegskizze, eine Restriktion der Besuchszeiten oder Bedienungshinweise.

Bei der Anwendung des Schlüssels kann zum Beispiel zur Benachrichtigung oder Authentifikation des Benutzers eine Kommunikationsverbindung zwischen dem Schlüsselabsender und dem Schlüsselinhaber hergestellt werden.

Weiterhin ist es möglich den Absender des Schlüssels zu informieren, wenn der Schlüssel nach Ablauf einer bestimmten Zeitdauer nicht benutzt wurde. Es ist auch möglich, die der benutzungsberechtigten Person zuerkannten Rechte bei der Anwendung des Schlüssels zu modifizieren, so dass die benutzungsberechtigte Person nicht mehr oder nur noch eingeschränkt benutzungsberechtigt ist. Zudem können die Rechte aller Schlüssel modifiziert werden. Dies kann dann von Bedeutung sein, wenn eine Vielzahl von Schlüsseln verteilt wurde, aber nunmehr nur noch ein Teil davon eingesetzt werden darf.

Der Absender des Schlüssels oder die Verwaltungsstelle können bei Fehlverhalten des Schlüssels und/oder bei Manipulationsversuchen benachrichtigt werden.

Der Schlüssel kann in ein übergeordnetes Programm eingebettet werden, so dass beispielsweise ein Bedienprogramm zusammen mit dem Schlüssel an ein mobiles Telefon mit WAP-Browser übermittelt wird. Das Telefon kann dann als Bedienoberfläche benutzt werden, um unter anderem den Schlüssel anzuwenden.

Zudem ist es möglich, für jede Anwendung des Schlüssels eine Gebühr zu erheben, welche von der Art des Schlüssels und der ausgelösten Aktion/dem Vorgang abhängig sein kann. Die Verrechnung kann zu Lasten des Schlüsselbesitzers, also der nutzungsberechtigten Person, des Absenders des Schlüssels oder einer dritten Stelle erfolgen.

Weiterhin besteht die Möglichkeit, einen speziellen Betriebsmodus mit Hilfe des Schlüssels freizuschalten, wenn der Schlüssel angewendet wird. Dies könnte insbesondere im Brandfall für die Feuerwehr von Bedeutung sein, um einen Aufzug zu steuern.

Wird ein Schlüssel angewendet, so kann dies optisch und/oder akustisch angezeigt werden.

Wird ein Schlüssel nicht benutzt, so können dadurch bestimmte Aktionen, wie etwa eine Meldung an den Empfänger des Schlüssels zur Erinnerung, ausgelöst werden.

Bei der Anwendung des Schlüssels können zudem weitere Informationen an das Schloss, also den elektronischen Empfänger übertragen werden. Die Art der Information kann dabei durch den Schlüssel selbst bestimmt sein und/oder durch das Schloss angefordert werden. Die Information kann etwa Details zum Besucher wie Personalnummer, bevorzugte Raumtemperatur oder Kommunikationsvermögen beinhalten.

## Patentansprüche

1. Verfahren zum Auslösen eines Vorgangs innerhalb eines Gebäudes,
bei dem eine Art eines Ereignisses festgelegt wird,
bei dem eine Art des Vorgangs von der Art des Ereignisses abhängig gemacht wird,
bei dem von der Art des Ereignisses abhängig gemacht wird, welcher nutzungsberechtigten Person ein virtueller Schlüssel übermittelt wird,
bei dem durch ein bestimmtes Ereignis ein virtueller Schlüssel generiert wird, bei dem durch das bestimmte Ereignis der virtuelle Schlüssel an die nutzungsberechtigte Person übermittelt wird,
bei dem, sobald die nutzungsberechtigte Person zum Gebäude gelangt ist, der virtuelle Schlüssel benutzt wird,
bei dem im Gebäude der Vorgang ausgelöst wird, wenn die nutzungsberechtigte Person sich durch den Schlüssel identifiziert.

2. Verfahren nach Patentanspruch 1,
bei dem dem virtuellen Schlüssel mittels eines Verschlüsselungsverfahrens ein bestimmter Code zugewiesen wird.

3. Verfahren nach einem der Patentansprüche 1 oder 2,
bei dem dem virtuellen Schlüssel eine Signatur beigefügt wird, mit der sich der Empfänger des virtuellen Schlüssels gegenüber Dritten als nutzungsberechtigte Person ausweisen kann.

4. Verfahren nach einem der Patentansprüche 1 bis 3,
bei dem der Vorgang Türen im Gebäude öffnet.

5. Verfahren nach einem der Patentansprüche 1 bis 3,
bei dem der Vorgang einen Aufzug im Gebäude bereitstellt und Aufzugstüren öffnet.

6. Verfahren nach einem der Patentansprüche 1 bis 3,
bei dem der Vorgang einen Aufzug im Gebäude steuert.

7. Verfahren nach einem der Patentansprüche 1 bis 3,
bei dem der Vorgang eine selbsttätige Fahrt des Aufzugs zum Zielstockwerk steuert.

8. Verfahren nach einem der Patentansprüche 1 bis 3,
bei dem der Vorgang eventuell vorhandene Sicherheitsbarrieren im Gebäude freischaltet.

9. Verfahren nach einem der Patentansprüche 1 bis 3,
bei dem der Vorgang einem Benutzer des virtuellen Schlüssels eine Weginformation mitteilt, wie der Benutzer zu der Person gelangt, die den virtuellen Schlüssel abgesendet hat.

10. Verfahren nach einem der Patentansprüche 1 bis 9,
bei dem geprüft wird, ob von der nutzungsberechtigten Person, der der virtuelle Schlüssel übermittelt wird, bereits ein virtueller Schlüssel vorhanden ist und dieser gegebenenfalls modifiziert verwendet wird.

11. Verfahren nach einem der Patentansprüche 1 bis 10,
bei dem geprüft wird, welche Mittel der nutzungsberechtigten Person zur Verfügung stehen, um sich auszuweisen und davon ein geeignetes ausgewählt wird.

12. Verfahren nach einem der Patentansprüche 1 bis 11,
bei dem für den Fall, dass bereits ein virtueller Schlüssel existiert, geprüft wird, ob dieser den Sicherheitsanforderungen genügt, und gegebenenfalls ein neuer oder ein ergänzter virtueller Schlüssel generiert wird.

13. Verfahren nach einem der Patentansprüche 1 bis 12,
bei dem sich die nutzungsberechtigte Person beim Empfang des virtuellen Schlüssels identifiziert.

## Claims

1. Method for triggering a process in a building,
in which a type of an event is determined,
in which a type of the process is made to depend on the type of the event, in which the person who is authorized to use a virtual key and to whom it is transmitted is made to depend on the type of the event,
in which a virtual key is generated by a certain event,
in which, by the certain event, the virtual key is transmitted to the person authorized for its use,
in which, as soon as the person authorized for its use reaches the building, the virtual key is used,
in which the process is triggered in the building when the person who is authorized for its use identifies themself with the key.

2. Method according to claim 1,
in which by means of an encryption process a certain code is assigned to the virtual key.

3. Method according to one of claims 1 or 2,
in which a signature is assigned to the virtual key, with which the recipient of the virtual key can identify them self to third-parties as a person authorized for its use.

4. Method according to one of claims 1 to 3,
in which the process opens doors in the building.

5. Method according to one of claims 1 to 3,
in which the process readies an elevator in the building and opens elevator doors.

6. Method according to one of claims 1 to 3,
in which the process controls an elevator in the building.

7. Method according to one of claims 1 to 3,
in which the process controls an automatic travel of the elevator to the destination floor.

8. Method according to one of claims 1 to 3,
in which the process unlocks security barriers should they be present in the building.

9. Method according to one of claims 1 to 3,
in which the process communicates to a user of the virtual key information about a route by which the user reaches the person who transmitted the virtual key.

10. Method according to one of claims 1 to 9,
in which a check is made as to whether, for the person to whom the virtual key is transmitted and who is authorized for its use, a virtual key is already available, and if so the latter is used in modified form.

11. Method according to one of claims 1 to 10,
in which the means of self-identification that are available for the person authorized as user are examined and a suitable one of the means is selected.

12. Method according to one of claims 1 to 11,
in which, should a virtual key already exist, it is examined as to whether it satisfies the security requirements and, if necessary, a new or augmented virtual key is generated.

13. Method according to one of claims 1 to 12,
in which the person authorized for use of the virtual key identifies themself upon its receipt.

## Revendications

1. Procédé pour déclencher un processus à l'intérieur d'un bâtiment,
selon lequel un type d'événement est fixé,
un type de processus est rendu dépendant du type d'événement,
ce qui est rendu dépendant du type d'événement, c'est à quelle personne autorisée une clé virtuelle est transmise,
une clé virtuelle est générée par un événement défini, la clé virtuelle est transmise grâce à l'événement défini à la personne autorisée,
dès que la personne autorisée est arrivée au bâtiment, la clé virtuelle est utilisée,
dans le bâtiment le processus est déclenché si la personne autorisée s'identifie à l'aide de la clé.

2. Procédé selon la revendication 1, selon lequel un code défini est attribué à la clé virtuelle à l'aide d'un procédé de chiffrage.

3. Procédé selon l'une des revendications 1 ou 2, selon lequel la clé virtuelle est accompagnée d'une signature avec laquelle le destinataire de la clé virtuelle peut justifier auprès de tiers de sa qualité de personne autorisée.

4. Procédé selon l'une des revendications 1 à 3, selon lequel le processus ouvre des portes dans le bâtiment.

5. Procédé selon l'une des revendications 1 à 3, selon lequel le processus fournit un ascenseur dans le bâtiment et ouvre des portes d'ascenseur.

6. Procédé selon l'une des revendications 1 à 3, selon lequel le processus commande un ascenseur dans le bâtiment.

7. Procédé selon l'une des revendications 1 à 3, selon lequel le processus commande un trajet automatique de l'ascenseur jusqu'à l'étage de destination.

8. Procédé selon l'une des revendications 1 à 3, selon lequel le processus débloque d'éventuelles barrières de sécurité dans le bâtiment.

9. Procédé selon l'une des revendications 1 à 3, selon lequel le processus communique à un utilisateur de la clé virtuelle une information de trajet lui indiquant comment arriver jusqu'à la personne qui a émis la clé virtuelle.

10. Procédé selon l'une des revendications 1 à 9, selon lequel on vérifie si une clé virtuelle de la personne autorisée à qui la clé virtuelle est transmise existe déjà, et la clé existante est éventuellement modifiée.

11. Procédé selon l'une des revendications 1 à 10, selon lequel on vérifie de quels moyens la personne autorisée dispose pour justifier de sa qualité, et un moyen approprié est sélectionné parmi ses moyens.

12. Procédé selon l'une des revendications 1 à 11, selon lequel pour le cas où une clé virtuelle existe déjà, on vérifie si cette clé satisfait aux exigences de sécurité, et une clé virtuelle nouvelle ou complétée est éventuellement générée.

13. Procédé selon l'une des revendications 1 à 12, selon lequel la personne autorisée s'identifie lors de la réception de la clé virtuelle.
